# EUROPÄISCHE PATENTSCHRIFT

(11) **EP 2 619 779 B1**
(45) Veröffentlichungstag und Bekanntmachung des Hinweises auf die Patenterteilung: **19.03.2014**
(21) Anmeldenummer: 11752205.2
(22) Anmeldetag: 01.09.2011
(51) Int. Cl.: H01H 1/00, H01H 33/88

(54) **GASISOLIERTER HOCHSPANNUNGSSCHALTER ZUM UNTERBRECHEN GROSSER STRÖME**
GAS-INSULATED HIGH-VOLTAGE SWITCH FOR INTERRUPTION OF LARGE CURRENTS
INTERRUPTEUR À HAUTE TENSION ISOLÉ PAR GAZ SERVANT À LA COUPURE DE COURANTS DE FORTE INTENSITÉ

(30) Priorität: 24.09.2010 EP 10179319
(43) Veröffentlichungstag der Anmeldung: 31.07.2013
(73) Patentinhaber: ABB Technology AG, 8050 Zürich (CH)
(72) Erfinder: MANTILLA, Javier, CH-5400 Baden (CH); BUERGLER, Mathias-Dominic, CH-5405 Baden-Dättwil (CH); GARBIBOLDI, Nicola, CH-5415 Nussbaumen (CH); GROB, Stephan, CH-5400 Baden (CH)
(74) Vertreter: Ingold, Mathias
(86) Internationale Anmeldenummer: PCT/EP2011/065094
(87) Internationale Veröffentlichungsnummer: WO 2012/038227

(56) Entgegenhaltungen:
- FR-A1- 2 346 837
- US-A1- 2008 217 297

## Beschreibung

Die vorliegende Erfindung bezieht sich auf einen gasisolierten Hochspannungsschalter nach dem Oberbegriff von Patentanspruch 1.

Schalter der vorgenannten Art sind als Leistungsschalter ausgeführt und weisen im Spannungsbereich von mehr als einigen kV eine Nennstromtragfähigkeit von mindestens einigen kA auf. Im allgemeinen werden diese Schalter als Generatorschalter eingesetzt und enthalten daher eine mit hohen Nennströmen belastbare Kontaktanordnung mit zwei - jeweils einen Nennstrom- und einen Lichtbogenkontakt enthaltenden - Schaltstücken. Ein die Nennstromkontakte enthaltender Strompfad dient der Führung des überwiegenden Teils des Betriebsstroms, wohingegen ein parallel zum Nennstrompfad geschalteter, die Lichtbogenkontakte enthaltender Leistungspfad lediglich beim Unterbrechen eines im allgemeinen äusserst leistungsstarken Stroms kurzzeitig den gesamten Strom führt. Die Lichtbogenkontakte nehmen dann einen leistungsstarken Schaltlichtbogen auf, der je nach der Grösse der von ihm geleisteten Arbeit einen mehr oder weniger starken Kontaktabbrand verursacht. Für das Schaltverhalten dieser Schalter ist es wesentlich, dass sich die Lichtbogenkontakte beim Ausschalten innerhalb eines bestimmten Zeitintervalls nach den Nennstromkontakten trennen und beim Einschalten innerhalb dieses Zeitintervalls vor den Nennstromkontakten schliessen. Durch den Kontaktabbrand ändert sich jedoch die Länge der Lichtbogenkontakte längs einer Achse, entlang der sich bei einem Schaltvorgang die beiden Schaltstücke relativ zueinander bewegen. Bei starkem Kontaktabbrand kann dieses Zeitintervall unterschritten und dementsprechend das Schaltvermögen des Schalters stark beeinträchtigt werden.

### STAND DER TECHNIK

Ein Schalter der eingangs genannten Art ist beschrieben in DE U 20 2007 018 709 U1. Bei diesem Schalter wird der Kontaktabbrand der Lichtbogenkontakte mit Hilfe von Sensoren und einer Signalerfassungseinheit während des Betriebs des Schalters, also bei geschlossener Kontaktanordnung, ermittelt und wird der Benutzer des Schalters von einer mit der Signalerfassungseinheit verbundenen Anzeige über den durch Kontaktabbrand verursachten aktuellen Zustand der Lichtbogenkontakte informiert. Falls ein Zeitintervall unterschritten wird, welches einem kritischen Wert der durch Abbrand reduzierten Länge der Lichtbogenkontakte entspricht, wird der Benutzer über ein optisches, insbesondere farbiges, und/oder über ein akustisches Signal informiert, dass die Restlebensdauer des Schalters nur noch relativ gering ist.

In US 6,002,560 A und US 7,098,418 B1 sind Vakuumschalter mit jeweils einer in einem evakuierten Gefäss befindlichen Kontaktanordnung beschrieben. Die Kontaktanordnung weist zwei Kontakte auf, die bei geschlossener Kontaktanordnung Kopf an Kopf aneinanderstossen. Ein beweglicher der beiden Kontakte ist mit einer ausserhalb des Gefässes angeordneten Stange eines Antriebskraft übertragenden Getriebes starr verbunden. Bei diesen Schaltern wird der Kontaktabbrand während des Betriebs des Schalters jeweils mit Hilfe eines Indikators angezeigt, der direkt an der Stange oder an einem Arm eines an die Antriebsstange angelenkten zweiarmigen Hebels des Getriebes befestigt ist. Da die beiden Kontakte an den abbrandgefährdeten Stellen Kopf an Kopf aneinanderstossen, zeigt der Indikator die Summe der Längenveränderung der beiden Kontakte und damit die Restlebensdauer des Schalters in Abhängigkeit von der Position des Antriebskraft auf die Kontaktanordnung übertragenden Getriebes an.

In US20080217297 A wird zur Bestimmung des Kontaktabbrandes für einen Leistungsschalter mit einem Nennstrom- und Abbrandkontaktsystem vorgeschlagen, die Konzentration einer flüchtigen Markersubstanz zu messen. Bei diesem Schalter ist die Markersubstanz im stationären Abbrandkontaktstift enthalten, welche bei Freisetzung durch einen Gaschromatographen nachgewiesen werden kann und deren Konzentration sich proportional zum Abbrand an den Kontakten verhalten soll.

In FR2346837 ist ein Leistungsschalter mit einer einzigen Kontaktanordnung und einer Vorrichtung zur Abbranddetektion der Kontakte beschrieben. Die Kontaktanordnung weist zwei Kontakte auf, die bei geschlossener Kontaktanordnung Kopf an Kopf aneinanderstossen. Eines der beiden Kontakstücke ist beweglich und wird vom Schalterantrieb über Hebel angetrieben. Der Schalterantrieb bewegt auch einen direkt mit dem Antrieb verbundenen und ausserhalb des Gehäuses befindlichen Hebel, welcher den Drehwinkel der Antriebsachse wiedergibt und damit indirekt die Position des beweglichen Kontaktstückes ausserhalb des Gehäuses anzeigt. Somit ist eine mechanisch an den Schalterantrieb gekoppelte und damit vom Funktionszustand des Antriebes abhängige Abbranddetektion der Kontakte möglich.

### DARSTELLUNG DER ERFINDUNG

Der Erfindung, wie sie in den Patentansprüchen angegeben ist, liegt die Aufgabe zugrunde, einen gasisolierten Schalter der eingangs genannten Art anzugeben, bei dem die durch Kontaktabbrand der Lichtbogenkontakte bestimmte Restlebensdauer mit einfachen mechanischen Mitteln detektiert und angezeigt wird.

Der in Patentanspruch 1 definierte gasisolierte Hochspannungsschalter nach der Erfindung dient dem Unterbrechen grosser Ströme und weist ein isoliergasgefülltes Gehäuse auf, eine im Gehäuse angeordnete Kontaktanordnung, die zwei längs einer Achse relativ zueinander bewegbare Schaltstücke mit jeweils einem Nennstrom- und einem Lichtbogenkontakt aufweist, einen Antrieb, der auf ein erstes beider Schaltstücke wirkt, und eine Vorrichtung zum Detektieren und Anzeigen des durch Lichtbogeneinwirkung hervorgerufenen Kontaktabbrands der beiden Lichtbogenkontakte mit einer ausserhalb des Gehäuses angeordneten Anzeige. Bei diesem Schalter stossen die beiden Lichtbogenkontakte bei geschlossener Kontaktanordnung unter Bildung einer Stossstelle mit jeweils einem freien Ende Kopf an Kopf aneinander und ist der Lichtbogenkontakt des zweiten Schaltstücks entgegen der Wirkung einer vorgespannten Feder gegenüber dem feststehend im Gehäuse gehaltenen Nennstromkontakt des zweiten Schaltstücks axial verschiebbar gelagert und trägt an seinem von der Stossstelle abgewandten Ende ein axial ausgerichtetes Betätigungsorgan. Die Detektions- und Anzeigevorrichtung weist ein gasdicht durch das Gehäuse geführtes Getriebe mit einem mit dem Betätigungsorgan gekoppelten Antriebsglied auf.

Beim Schalter nach der Erfindung wird daher unabhängig vom Schalterantrieb bei geschlossener Kontaktanordnung, d.h. unter Betriebsbedingungen, mit einfachen mechanischen Mitteln eine durch Kontaktabbrand hervorgerufene Verkürzung der Lichtbogenkontakte erkannt und werden diese Verkürzung und damit auch der Kontaktabbrand resp. die Restlebenszeit des Schalters mit Hilfe eines geeignet angeordneten und ausgebildeten Getriebes ausserhalb des Gehäuses angezeigt. Da es sich bei diesem Schalter um einen Schalter mit einem Nennstrompfad und einem parallel dazu geschalteten Leistungspfad handelt, bei dem es für das Schaltverhalten wesentlich ist, dass sich die Lichtbogenkontakte beim Ausschalten innerhalb eines bestimmten Zeitintervalls nach dem öffnen der Nennstromkontakte trennen und sich beim Einschalten innerhalb dieses Zeitintervalls vor den Nennstromkontakten schliessen, wird so die Betriebssicherheit des Schalters in einfacher und kostengünstiger Weise erhöht.

In einer bevorzugten Ausführungsform des Schalters kann das Getriebe eine gasdicht durch die Wand des Gehäuse geführte Welle aufweisen, deren innerhalb des Gehäuses liegendes Ende mit dem Antriebsglied und deren ausserhalb des Gehäuses liegendes Ende mit einem Anzeigeelement der Anzeige verbunden ist. Ein solcher Schalter kann einfach und wirtschaftlich gefertigt werden und zeichnet sich zugleich durch eine gute Gasdichtigkeit aus.

Die Anzeige der Restlebensdauer des Schalters wird erleichtert, wenn das Antriebsglied mit einer Rückstellkraft beaufschlagt und bei geschlossener Kontaktanordnung entgegen der Rückstellkraft auf dem Betätigungsorgan abgestützt ist.

Mit Vorteil ist das Antriebselement als starr mit der Welle verbundener zweiarmiger Hebel ausgebildet, ist der erster Arm des Hebels mit der Rückstellkraft beaufschlagt und ist der zweite Arm des Hebels bei geschlossener Kontaktanordnung auf dem Betätigungsorgan und bei geöffneter Kontaktanordnung auf einem feststehenden Anschlag abgestützt. Die Detektionsund Anzeigevorrichtung des Schalters befindet sich daher sowohl bei geschlossener als auch bei geöffneter Kontaktanordnung in einer klar definierten Position. Dies ermöglich eine einfache Kalibrierung der Detektions- und Anzeigevorrichtung und erhöht die Güte und die Zuverlässigkeit der über eine Kontaktverkürzung ermittelten Werte des Kontaktabbrands resp. der Restlebensdauer. In fertigungstechnisch vorteilhafter Weise kann bei dieser Ausführungsform des Schalters das Getriebe einen im Gehäuse angeordneten Lagerblock aufweisen, in dem das Betätigungsorgan und ein die Rückstellkraft übertragender Gleitkörper axial verschiebbar gelagert sind und in dem die Welle schwenkbar gelagert ist.

In einer besonders einfachen und leicht zu fertigenden Ausführungsform des Schalters kann das Antriebsglied als einarmiger, mit der Rückstellkraft beaufschlagter Hebel ausgebildet sein, dessen Arm bei geschlossener Kontaktanordnung auf dem Betätigungsorgan und bei geöffneter Kontaktanordnung auf einem feststehenden Anschlag abgestützt ist. Die Rückstellkraft kann mit Hilfe einer auf der Welle abgestützte Schenkelfeder erreicht werden, die am Gehäuse gehalten ist. Auch diese Ausführungsform des Schalters kann in fertigungstechnisch vorteilhafter Weise einen ins Getriebe integrierten, im Gehäuse angeordneten Lagerblock aufweisen, in dem die Welle schwenkbar und - im Unterschied zur Ausführungsform mit dem zweiarmigen Hebel - lediglich das Betätigungsorgan axial verschiebbar gelagert ist.

### KURZE BESCHREIBUNG DER ZEICHNUNG

Anhand von Zeichnungen wird die Erfindung nachfolgend näher erläutert. Hierbei zeigt:
- Fig.1: eine Aufsicht auf einen längs einer Achse A geführten Schnitt durch eine erste Ausführungsform des Hochspannungsschalters nach der Erfindung, bei der die Kontaktanordnung des Schalters geschlossen ist,
- Fig.2: eine Vergrösserung eines umrandet dargestellten Teils des Schalters nach Fig.1,
- Fig.3: eine Aufsicht gemäss Fig.1, bei der jedoch die Kontaktanordnung des Schalters geöffnet ist,
- Fig.4: eine Vergrösserung eines umrandet dargestellten Teils des Schalters nach Fig.3,
- Fig.5: eine in Pfeilrichtung geführte Aufsicht auf einen längs V - V geführten Schnitt durch den Schalter nach Fig.1,
- Fig.6: eine Aufsicht auf einen längs der Achse A geführten Schnitt durch eine zweite Ausführungsform des Hochspannungsschalters nach der Erfindung, bei der die Kontaktanordnung des Schalters geschlossen ist,
- Fig.7: eine Vergrösserung eines umrandet dargestellten Teils des Schalters nach Fig.6,
- Fig.8: eine Vergrösserung eines umrandet dargestellten Teils des Schalters nach Fig.6, bei der jedoch die Kontaktanordnung des Schalters geöffnet ist, und
- Fig.9: eine in Pfeilrichtung geführte Aufsicht auf einen längs IX -IX geführten Schnitt durch den Schalter nach Fig.6.

Die in den Zeichnungen verwendeten Bezugszeichen und deren Bedeutung sind in der Bezugszeichenliste zusammengefasst aufgelistet. Grundsätzlich sind in den Figuren gleiche oder gleich wirkende Teile mit gleichen oder ähnlichen Bezugszeichen versehen. Für das Verständnis der Erfindung nicht wesentliche Teile sind zum Teil nicht dargestellt. Die beschriebenen Ausführungsbeispiele stehen beispielhaft für den Erfindungsgegenstand und haben keine beschränkende Wirkung.

### WEG ZUR AUSFÜHRUNG DER ERFINDUNG

Die in den Figuren dargestellten beiden Ausführungsformen des Hochspannungsschalters nach der Erfindung sind jeweils als Generatorschalter ausgebildet und sind typischerweise für eine Nennspannung von 24 kV, einen Nennstrom von 6,3 kA, einen zulässigen Kurzschlussstrom von 63 kA und eine Nennfrequenz von 50/60 Hertz ausgelegt. Beide Ausführungsformen weisen ein Gehäuse 10 auf, das mit einem Lichtbogenlöscheigenschaften aufweisenden Isoliergas, etwa auf der Basis von Schwefelhexafluorid und/oder Stickstoff und/oder Kohlendioxid, von im allgemeinen bis zu einigen bar Druck gefüllt ist. Das Gehäuse weist einen hohlzylindrischen Isolator 11 auf und zwei jeweils als Stromanschluss dienende metallene Hohlkörper 12, 13, zwischen denen der Isolator gasdicht eingeflanscht ist. Im Gehäuse 10 ist eine mit den Stromanschlüssen 12, 13 elektrisch leitend verbundene Kontaktanordnung vorgesehen, die zwei längs einer Achse A relativ zueinander bewegbare Schaltstücke 20 und 30 aufweist. Das Schaltstück 20 ist mit einem nicht dargestellten Antrieb verbunden und wird - wie durch einen Doppelpfeil D angegeben - beim Schliessen längs der Achse A nach oben und beim Öffnen längs der Achse A nach unten geführt.

Das Schaltstück 20 weist in axialsymmetrischer Anordnung einen rohrförmigen Lichtbogenkontakt 21 und einen diesen Kontakt mit Abstand umgebenden Nennstromkontakt 22 auf, wohingegen das Schaltstück 30 in axialsymmetrischer Anordnung einen ebenfalls rohrförmig ausgebildeten Lichtbogenkontakt 31 enthält und einen den Lichtbogenkontakt 31 mit Abstand umgebenden Nennstromkontakt 32. Der Lichtbogenkontakt 31 ist gegenüber dem Nennstromkontakt 32 längs der Achse A verschiebbar gelagert und ist bei geschlossenem Schalter mit seinem lichtbogenfest ausgebildeten freien Ende mit Hilfe einer vorgespannten Feder 33 unter Bildung einer ausreichenden Kontaktkraft und einer Stossstelle S auf dem ebenfalls lichtbogenfest ausgebildeten freien Ende des Lichtbogenkontakts 21 abgestützt.

Beim Schaltstück 20 sind der Lichtbogenkontakt 21 und der Nennstromkontakt 22 über eine radial erstreckte Wand 23 elektrisch leitend verbunden. Am Schaltstück 20 ist eine typischerweise Polytetrafluorethylen (PTFE) enthaltende Isolierdüse 40 befestigt, die zwischen dem Lichtbogenkontakt 21 und dem Nennstromkontakt 22 angeordnet ist und deren freien Enden überragt. Der Lichtbogenkontakt 21 und der Nennstromkontakt 22 sind über eine radial erstreckte Wand 23 elektrisch leitend verbunden und begrenzen zusammen mit der Wand 23 und der Düse 40 ein Heizvolumen 24, das der Aufnahme von komprimiertem Lichtbogengas dient. Dieses Löschgas wird beim Öffnen des Schalters durch einen Schaltlichtbogen erzeugt, der auf den sich beim Öffnen voneinander trennenden Lichtbogenkontakten 21, 31 fusst, und strömt von einer den Lichtbogen aufnehmenden, von den Kontakten 21, 31 und der Isolierdüse 40 begrenzten Lichtbogenzone ins Heizvolumen 24. Das Schaltstück 20 ist in einem feststehenden, metallenen Hohlzylinder 14 geführt, der zusammen mit der Wand einen Kompressionsraum 25 einer Kolben-Zylinder-Kompressionsvorrichtung begrenzt. Im Kompressionsraum 25 befindliches Isoliergas wird beim Öffnen des Schalters mit Hilfe des dann nach unten geführten, als Kolben wirkenden Schaltstücks 20 verdichtet. Falls der Gasdruck im Heizvolumen 24 kleiner als im Kompressionsraum 25 ist, wird das verdichtete Isoliergas aus dem Kompressionsraum 25 ins Heizvolumen 24 geführt.

Das Schaltstück 30 weist einen in Form eines Topfes ausgebildeten Kontaktträger 34 auf. Der Kontaktträger ist an seinem als Rand des Topfes wirkenden Ende in den als Stromanschluss dienenden Hohlkörper 13 integriert. Am Boden des Kontaktträgers 34 ist ein Hohlzylinder 35 angeordnet, der der axialen Führung des Lichtbogenkontakts 31 dient und in dem die Feder 33 gelagert ist. Der Lichtbogenkontakt 31 trägt an seinem oberen Ende ein als Stange ausgebildetes, axial ausgerichtetes Betätigungsorgan 50, welches durch eine Abschirmung 36 hindurch in einen als Metalldeckel ausgebildeten oberen Abschnitt 15 des Gehäuses 10 geführt ist.

Das Betätigungsorgan 50 wirkt mit einer Vorrichtung M zusammen, die den aktuellen, durch die Position des Betätigungsorgans 50 bestimmten Zustand der Lichtbogenkontakte 21, 31 detektiert und anzeigt. Die Position des Betätigungsorgans 50 dient hierbei als Mass für den durch die erodierende und korrodierende Wirkung des Schaltlichtbogens verursachten Kontaktabbrand. Die Detektions- und Anzeigevorrichtung M enthält ein vom Betätigungsorgan 50 aktivierbares Getriebe 60 sowie eine vom Getriebe mechanisch betätigte, ausserhalb des Gehäuses 10 resp. des Gehäuseabschnitts 15 angeordnete Anzeige 70 (nur in den Figuren 5 und 9 dargestellt).

Aus den Figuren 2, 4, 7 und 8 ist besonders deutlich zu erkennen, dass der Gehäuseabschnitt 15 einen feststehend gehaltenen Lagerblock 61 des Getriebes 60 trägt. Dieser Lagerblock dient zum einen der Führung des entlang der Achse A verschiebbaren Betätigungsorgans 50 zum anderen aber auch der Lagerung einer insbesondere aus den Figuren 5 und 9 ersichtlichen Welle 62 des Getriebes 60. Das Getriebe enthält ferner ein Antriebsglied 63, das starr mit der Welle 62 verbunden ist. Aus den Figuren 5 und 9 ist auch ersichtlich, dass die Welle 62 ihrerseits mit Hilfe einer Dichtung 64 gasdicht durch den Gehäuseabschnitt 15 nach aussen geführt und dort mit einem beweglichen Anzeigeelement 71 der Anzeige 70 unmittelbar, beispielsweise über eine Verschraubung, oder mittelbar, beispielsweise über ein weiteres Getriebe, verbunden ist. Da die Welle 62 lediglich geschwenkt, nicht aber verschoben wird, kann die Dichtung 64 mit Hilfe eines oder mehrer handelsüblicher Dichtringe leicht realisiert und so leicht eine hohe Gasdichtigkeit erreicht werden.

Bei geschlossenem Schalter wird der zu unterbrechende Strom vorwiegend vom Anschluss 12 über den Hohlzylinder 14, einen nicht dargestellten Gleitkontakt, die Nennstromkontakte 22, 32 zu dem den Kontaktträger 34 enthaltenden und als Stromanschluss dienenden Hohlkörper 13 geführt. Ein kleinerer Teil des zu unterbrechenden Stroms fliesst in einem parallel zu den Nennstromkontakten 22, 32 angeordneten, die Verbindungswand 23, die Lichtbogenkontakte 21, 31, einen nicht dargestellten Gleitkontakt und den Hohlzylinder 35 enthaltenden Strompfad zum Anschluss 13. Die vorgespannte Feder 33 liefert an der Stossstelle S die notwendige Kontaktkraft.

Beim Abschalten eines Kurzschlussstroms führt der Antrieb D das Schaltstück 20 nach unten. Der in der Einschaltposition des Schalters (Figuren 1, 2, 5, 6, 7 und 9) auf dem Lichtbogenkontakt 21 abgestützte Lichtbogenkontakt 31 wird hierbei durch die vorgespannte Feder 33 unter Aufrechterhaltung der erforderlichen Kontaktkraft nachgeführt. Während der Nachführbewegung trennen sich die Nennstromkontakte 22, 32 und kommutiert der Strom vollständig in den parallel geschalteten Strompfad, der anstelle der Nennstromkontakte nun die Verbindungswand 23, die Lichtbogenkontakte 21, 31, einen nicht dargestellten Gleitkontakt und den Hohlzylinder 35 enthält. Sobald die Nachführbewegung beendet ist, trennen sich die Lichtbogenkontakte 21, 31 und bildet sich zwischen deren einander gegenüberstehenden freien Enden ein Schaltlichtbogen. Dieser Schaltlichtbogen bildet heisses, unter Druck stehendes Gas, welches ins Heizvolumen 24 expandiert. Bei Annäherung an einen Nulldurchgang des abzuschaltenden Stroms bebläst das im Heizvolumen 24 gespeicherte Gas - gegebenenfalls unterstützt durch komprimiertes Isoliergas aus dem Kompressionsraum 25 - den Lichtbogen, was zu einer Unterbrechung des Stroms führt. Schliesslich gelangt der Schalter in die Ausschaltposition (Figuren 3, 4 und 8).

Die hohe Energie des Schaltlichtbogens erodiert und korrodiert die Lichtbogenkontakte 21, 31 und verringert so durch Kontaktabbrand die Länge der Lichtbogenkontakte. Die vorgespannte Feder 33 führt den Lichtbogenkontakt 31 nach unten, wodurch die verringerte Länge der Kontakte 21, 31 kompensiert wird. Dementsprechend verlagern sich der Lichtbogenkontakt 31 und damit auch das Betätigungsorgan 50 gegenüber ihrer Position vorm Ausschaltvorgang nach unten. Wird der Schalter nach der Stromunterbrechung wieder geschlossen, so kann an der Anzeige 70 die veränderte Position des Betätigungsorgans 50, welche der Summe des durch Kontaktabbrand an beiden Lichtbogenkontakten 21, 31 entstehenden Längenverlusts entspricht, abgelesen werden. Durch geeignete Bemessung, Anordnung und/oder Ausbildung des Betätigungsorgans 50 wie auch des Getriebes 60 kann zum einen der aktuelle Zustand der Lichtbogenkontakte 21, 31 angezeigt und zum anderen aber auch kalibriert werden. Es wird so erreicht, dass eine geeignet kalibrierte Detektions- und Anzeigevorrichtung M immer dann ein Warnsignal abgibt, wenn sich das Betätigungsorgan 50 zu weit nach unten bewegt. Da dann die freien Enden der Lichtbogenkontakte 21, 31 gegenüber den freien Enden der Nennstromkontakten 22, 32 bei einem Schaltvorgang so ungünstig positioniert sind, dass sich die Lichtbogenkontakte beim Ausschalten nicht innerhalb eines bestimmten Zeitintervalls nach dem Öffnen der Nennstromkontakte trennen resp. sich beim Einschalten nicht innerhalb dieses Zeitintervalls vor den Nennstromkontakten schliessen, wird so eine fehlerhafte Schalthandlung vermieden und dem Benutzer zugleich die Restlebensdauer des Schalters resp. dessen Wartungsbedarf mitgeteilt.

Bei der Ausführungsform des Schalters nach den Figuren 1 bis 5 ist das Antriebsglied als zweiarmiger Hebel ausgebildet. Ein in den Figuren 2 und 4 mit dem Bezugszeichen 631 bezeichneter erster Arm des Hebels ist auf einem im Lagerblock 61 geführten, mit Hilfe einer vorgespannten Feder 612 mit einer Rückstellkraft beaufschlagten Gleitkörper 611 abgestützt. Der mit dem Bezugszeichen 632 bezeichnete zweite Arm des Hebels stützt sich bei geschlossener Kontaktanordnung (Fig.2) auf dem von der Stossstelle abgewandten, aus dem Lagerblock 61 ragenden Ende des Betätigungsorgans 50 und bei geöffneter Kontaktanordnung (Fig.4) auf dem dann als Anschlag wirkenden Lagerblock 61 ab. In jedem Fall hält die über den Gleitkörper 611 auf den Arm 631 übertragene Rückstellkraft den Hebelarm 632 sowohl bei geöffneter als auch bei geschlossener Kontaktanordnung in einer definierten Lage. Es werden dann über die Welle 62 und das mit der Welle mechanisch verbundene Anzeigeelement 71 (Fig.5) lediglich mit mechanischen Mitteln die aktuelle Position des Lichtbogenkontakts 31 resp. des Betätigungsorgans 50 und damit der durch Längenreduktion erkennbaren Abbrand der Lichtbogenkontakte 21, 31 in der Anzeige 70 dargestellt.

Bei der Ausführungsform des Schalters nach den Figuren 6 bis 9 ist das Antriebsglied als einarmiger Hebel ausgebildet. Eine auf der Welle 62 abgestützte Schenkelfeder 621 (Fig.9) beaufschlagt die Welle mit einem im Gegenuhrzeigersinn (Figuren 7 und 8) wirkenden Drehmoment. Daher stützt sich der mit dem Bezugszeichen 633 bezeichnete einzige Arm des Hebels bei geschlossener Kontaktanordnung (Fig.7) auf dem von der Stossstelle abgewandten, aus dem Lagerblock 61 ragenden Ende des Betätigungsorgans 50 und bei geöffneter Kontaktanordnung (Fig.8) auf dem dann als Anschlag wirkenden Lagerblock 61 ab. In jedem Fall hält die von der vorgespannten Feder 621 über die Welle 62 auf den Arm 633 übertragene Kraft den Arm sowohl im Einschalt- als auch im Ausschaltzustand in einer definierten Lage, in der über die Welle 62 und das mit der Welle mechanisch verbundene Anzeigelement 71 lediglich mit mechanischen Mitteln die aktuelle Position des Betätigungsorgans 50 und damit der aktuelle Zustand der Lichtbogenkontakte 21, 31 in der Anzeige 70 dargestellt werden.

### BEZUGSZEICHENLISTE

- 10: Gehäuse
- 11: Isolator
- 12, 13: Hohlkörper, Stromanschlüsse
- 14: Hohlzylinder
- 15: Gehäuseabschnitt
- 20: Schaltstück
- 21: Lichtbogenkontakt
- 22: Nennstromkontakt
- 23: Verbindungswand
- 24: Heizvolumen
- 25: Kompressionsraum
- 30: Schaltstück
- 31: Lichtbogenkontakt
- 32: Nennstromkontakt
- 33: Feder
- 34: Kontaktträger
- 35: Hohlzylinder
- 36: Abschirmung
- 40: Isolierdüse
- 50: Betätigungsorgan, Stange
- 60: Getriebe
- 61: Lagerblock
- 611: Gleitkörper
- 612: Druckfeder
- 62: Welle
- 621: Schenkelfeder
- 63: Antriebsglied
- 631, 632: Hebelarme
- 64: Dichtung
- 70: Anzeige
- 71: Anzeigeelement
- A: Achse
- D: Antrieb
- M: Detektions- und Anzeigevorrichtung
- S: Stossstelle

## Patentansprüche

1. Gasisolierter Hochspannungsschalter zum Unterbrechen grosser Ströme mit einem lsollergasgefollten Gehäuse (10), einer im Gehäuse (10) angeordneten Kontaktanordnung, die zwei längs einer Achse (A) relativ zueinander bewegbare Schaltstücke (20, 30) mit jeweils einem Nennstrom-(22, 32) und einem Lichtbogenkontakt (21, 31) aufweist, einem Antrieb (D), der auf ein erstes (20) beider Schaltstücke wirkt, und einer Vorrichtung (M) zum Detektieren und Anzeigen des durch Lichtbogeneinwirkung hervorgerufenen Kontaktabbrands der beiden Lichtbogenkontakte (21, 31) mit einer ausserhalb des Gehäuses (10) angeordneten Anzeige (70), wobei die beiden Lichtbogenkontakte (21, 31) bei geschlossener Kontaktanordnung unter Bildung einer Stossstelle (S) mit jeweils einem freien Ende Kopf an Kopf aneinanderstossen, und wobei die Detektions- und Anzeigevorrichtung (M) ein gasdicht durch das Gehäuse (10) geführtes Getriebe (60) mit einem mit dem Betätigungsorgan (50) gekoppelten Antriebsglied (63) aufweist, **dadurch gekennzeichnet, dass** der Lichtbogerikontakt (31) des zweiten Schaltstücks (30) entgegen der Wirkung einer vorgespannten Feder (33) gegenüber dem feststehend im Gehäuse (10) gehaltenen Nennstromkontakt (32) des zweiten Schaltstücks axial verschiebbar gelagert ist und an seinem von der Stossstelle (S) abgewandten Ende ein axial ausgerichtetes Betätigungsorgan (50) trägt.

2. Schalter nach Anspruch 1, **dadurch gekennzeichnet, dass** das Getriebe (60) eine gasdicht durch die Wand des Gehäuses (10) geführte Welle (62) aufweist, deren innerhalb des Gehäuses (10) liegendes Ende mit dem Antriebsglied (63) und deren ausserhalb des Gehäuses (10) liegendes Ende mit einem Anzeigeelement (71) der Anzeige (70) verbunden ist.

3. Schalter nach Anspruch 2, **dadurch gekennzeichnet, dass** das Antriebsglied (63) mit einer Rückstellkraft beaufschlagt und bei geschlossener Kontaktanordnung entgegen der Rückstellkraft auf dem Betätigungsorgan (50) abgestützt ist.

4. Schalter nach Anspruch 3, **dadurch gekennzeichnet, dass** das Antriebselement (63) als starr mit der Welle (62) verbundener zweiarmiger Hebel ausgebildet ist, dass ein erster Arm (631) des Hebels mit der Rückstellkraft beaufschlagt ist, und dass der zweite Arm (632) des Hebels bei geschlossener Kontaktanordnung auf dem Betätigungsorgan (50) und bei geöffneter Kontaktanordnung auf einem feststehenden Anschlag abgestützt ist.

5. Schalter nach Anspruch 4, **dadurch gekennzeichnet, dass** das Getriebe (60) einen im Gehäuse (10) angeordneten Lagerblock (61) aufweist, in dem das Betätigungsorgan (50) und ein die Rückstellkraft übertragender Gleitkörper (611) axial verschiebbar gelagert sind und in dem die Welle (62) schwenkbar gelagert ist.

6. Schalter nach Anspruch 3, **dadurch gekennzeichnet, dass** das Antriebsglied (63) als einarmiger, mit der Rückstellkraft beaufschlagter Hebel ausgebildet ist, dessen Arm (633) bei geschlossener Kontaktanordnung auf dem Betätigungsorgan (50) und bei geöffneter Kontaktanordnung auf einem feststehenden Anschlag abgestützt ist.

7. Schalter nach Anspruch 6, **dadurch gekennzeichnet, dass** am Gehäuse (10) eine auf der Welle (62) abgestützte, der Erzeugung der Rückstellkraft dienende Schenkelfeder (621) gehalten ist.

8. Schalter nach einem der Ansprüche 6 oder 7, **dadurch gekennzeichnet, dass** das Getriebe (60) einen im Gehäuse (10) angeordneten Lagerblock (61) aufweist, in dem das Betätigungsorgan (50) axial verschiebbar und die Welle (62) schwenkbar gelagert ist.

## Claims

1. Gas-insulated high-voltage switch for the interruption of large currents having a housing (10) filled with insulating gas, a contact arrangement which is arranged in the housing (10) and has two switching pieces (20, 30) which can be moved relative to one another along an axis (A) and each have a rated current contact (22, 32) and an arcing contact (21, 31), a drive (D) which acts on a first (20) of the two switching pieces, and a device (M) for the detection and indication of the contact wear of the two arcing contacts (21, 31) caused by the action of the arc, having an indicator (70) arranged outside the housing (10), wherein, when the contact arrangement is closed, the two arcing contacts (21, 31) butt against one another head-to-head at a free end in each case while forming an abutment point (S), and wherein the detection and indication device (M) has a transmission mechanism (60) which is fed through the housing (10) in a gas-tight manner and has a drive member (63) which is coupled to the operating element (50), **characterized in that** the arcing contact (31) of the second switching piece (30) is mounted so that it can be moved axially with respect to the rated current contact (32) of the second switching piece, which is immovably retained in the housing (10), against the action of a pre-loaded spring (33) and carries an axially aligned operating element (50) at the end thereof facing away from the abutment point (S).

2. Switch according to Claim 1, **characterized in that** the transmission mechanism (60) has a shaft (62) which is fed through the wall of the housing (10) in a gas-tight manner and the end thereof which lies within the housing (10) is connected to the drive member (63), and the end thereof which lies outside the housing (10) is connected to an indicating element (71) of the indicator (70).

3. Switch according to Claim 2, **characterized in that** the drive member (63) is subjected to a reset force and is supported on the operating element (50) against the reset force when the contact arrangement is closed.

4. Switch according to Claim 3, **characterized in that** the drive element (63) is designed as a two-arm lever rigidly connected to the shaft (62), **in that** a first arm (631) of the lever is subjected to the reset force, and **in that** the second arm (632) of the lever is supported on the operating element (50) when the contact arrangement is closed and on a fixed stop when the contact arrangement is open.

5. Switch according to Claim 4, **characterized in that** the transmission mechanism (60) has a bearing block (61) arranged in the housing (10), in which bearing block the operating element (50) and a sliding body (611) which transmits the reset force are mounted so that they can be moved axially, and in which the shaft (62) is pivotably mounted.

6. Switch according to Claim 3, **characterized in that** the drive element (63) is designed as a single-arm lever which is subjected to the reset force, the arm (633) of which is supported on the operating element (50) when the contact arrangement is closed and on a fixed stop when the contact arrangement is open.

7. Switch according to Claim 6, **characterized in that** a yoke spring (621), which is supported on the shaft (62) and serves to produce the reset force, is retained on the housing (10).

8. Switch according to Claim 6 or 7, **characterized in that** the transmission mechanism (60) has a bearing block (61) arranged in the housing (10), in which bearing block the operating element (50) is mounted so that it can be moved axially and the shaft (62) is pivotably mounted.

## Revendications

1. Commutateur à haute tension à isolement gazeux pour interrompre des courants élevés, comprenant un boîtier (10) rempli de gaz isolant, un arrangement de contact disposé dans le boîtier (10), lequel présente deux pièces de commutation (20, 30) pouvant se déplacer l'une par rapport à l'autre le long d'un axe (A) possédant respectivement un contact de courant nominal (22, 32) et un contact d'arc (21, 31), un mécanisme d'entraînement (D) qui agit sur une première (20) des deux pièces de commutation, et un dispositif (M) pour détecter et indiquer la combustion de contact des deux contacts d'arc (21, 31) provoquée par l'effet de l'arc électrique avec un indicateur (70) disposé à l'extérieur du boîtier (10), les deux contacts d'arc (21, 31), lorsque l'arrangement de contact est fermé, se rencontrant tête contre tête en formant un point de jonction (S) avec à chaque fois une extrémité libre et le dispositif de détection et d'indication (M) présentant un engrenage (60) qui traverse le boîtier (10) de manière hermétique au gaz et qui est muni d'un élément d'entraînement (63) accouplé avec l'organe d'actionnement (50), **caractérisé en ce que** le contact d'arc (31) de la deuxième pièce de commutation (30) est logé de manière à pouvoir coulisser dans le sens axial contre l'effet d'un ressort (33) précontraint par rapport au contact de courant nominal (32) de la deuxième pièce de commutation maintenu en position fixe dans le boîtier (10) et comporte à son extrémité à l'opposé du point de jonction (S) un organe d'actionnement (50) dirigé dans le sens axial.

2. Commutateur selon la revendication 1, **caractérisé en ce que** l'engrenage (60) présente un arbre (62) qui est amené de manière hermétique au gaz à travers la paroi du boîtier (10), dont l'extrémité qui se trouve à l'intérieur du boîtier (10) est reliée avec l'élément d'entraînement (63) et dont l'extrémité qui se trouve à l'extérieur du boîtier (10) est reliée avec un élément d'indication (71) de l'indicateur (70).

3. Commutateur selon la revendication 2, **caractérisé en ce que** l'élément d'entraînement (63) est chargé avec une force de rappel et, lorsque l'arrangement de contact est fermé, s'appuie sur l'organe d'actionnement (50) en s'opposant à la force de rappel.

4. Commutateur selon la revendication 3, **caractérisé en ce que** l'élément d'entraînement (63) est réalisé sous la forme d'un levier à deux branches relié de manière rigide avec l'arbre (62), **en ce qu'**un premier bras (631) du levier est chargé avec la force de rappel et **en ce que** le deuxième bras (632) du levier s'appuie sur l'organe d'actionnement (50) lorsque l'arrangement de contact est fermé et sur une butée fixe lorsque l'arrangement de contact est ouvert.

5. Commutateur selon la revendication 4, **caractérisé en ce que** l'engrenage (60) présente un bloc palier (61) disposé dans le boîtier (10), dans lequel sont logés de manière à pouvoir coulisser dans le sens axial l'organe d'actionnement (50) et un corps de glissement (611) qui transmet la force de rappel et dans lequel l'arbre (62) est logé de manière pivotante.

6. Commutateur selon la revendication 3, **caractérisé en ce que** l'élément d'entraînement (63) est réalisé sous la forme d'un levier à une branche chargé par la force de rappel, dont le bras (633), lorsque l'arrangement de contact est fermé, s'appuie sur l'organe d'actionnement (50) et, lorsque l'arrangement de contact est ouvert, s'appuie sur une butée fixe.

7. Commutateur selon la revendication 6, **caractérisé en ce qu'**un ressort spiralé (621) qui s'appuie sur l'arbre (62) et sert à produire la force de rappel est maintenu sur le boîtier (10).

8. Commutateur selon l'une des revendications 6 ou 7, **caractérisé en ce que** l'engrenage (60) présente un bloc palier (61) disposé dans le boîtier (10) dans lequel l'organe d'actionnement (50) est logé de manière à pouvoir coulisser dans le sens axial et l'arbre (62) de manière à pouvoir pivoter.
